# FASCICULE DE BREVET EUROPEEN

(11) **EP 0 450 996 B1**
(45) Date de publication et mention de la délivrance du brevet: **11.10.1995**
(21) Numéro de dépôt: 91400504.6
(22) Date de dépôt: 25.02.1991
(51) Int. Cl.: H01R 9/05

(54) **Dispositif pour fixer un câble coaxial, et le relier à la masse d'une plaque de circuit imprimé**
Anordnung zum Fixieren eines Koaxialkabels und zum Verbinden mit der Masse einer gedruckten Leiterplatte
Device for fixing of a coaxial cable and for connecting it to the mass of a printed circuit board

(30) Priorité: 26.02.1990 FR 9002357
(43) Date de publication de la demande: 09.10.1991
(73) Titulaire: ALCATEL MOBILE COMMUNICATION FRANCE, 75008 Paris (FR)
(72) Inventeur: Reze, Yannick, F-53100 Mayenne (FR)
(74) Mandataire: Weinmiller, Jürgen

(56) Documents cités:
- EP-A- 0 228 750
- WO-A-87/03969
- US-A- 4 842 544

## Description

L'invention concerne un dispositif pour fixer un câble coaxial, et le relier à la masse d'une plaque de circuit imprimé, ce câble coaxial comportant une tresse de blindage, recouverte d'une gaine isolante, et qui doit être reliée à un potentiel de référence pour procurer un effet de blindage. L'effet de blindage aux hautes fréquences est meilleur si la tresse est reliée, à la masse, en plusieurs points.

Classiquement, un câble coaxial est fixé à une plaque de circuit imprimé par un collier de matière plastique fixé à un trou de la plaque du circuit imprimé: ou par un étrier de fil de cuivre étamé qui traverse la plaque par deux trous et qui est soudé sur deux pastilles du circuit imprimé, entourant ces trous. Ces dispositifs connus ne réalisent pas une liaison électrique entre la masse du circuit imprimé et la tresse du câble coaxial, qui est recouverte par une gaine isolante.

On connaît par ailleurs le document EP-A-0 228 750 qui décrit un connecteur pour un câble coaxial. Ce connecteur est prévu pour raccorder les deux conducteurs du câble au circuit imprimé, ce qui nécessite une préparation de ce câble. Il s'agit d'un composant relativement complexe comprenant plusieurs pièces pour assurer les fonctions de connexion et de maintien du câble.

Le but de l'invention est de proposer un dispositif mécaniquement très simple qui permette de fixer un câble coaxial à un circuit imprimé et de le relier à la masse de ce circuit, sans préparation du câble coaxial, c'est-à-dire sans avoir à le dépouiller de la partie isolante.

Ce dispositif pour fixer un câble coaxial et le relier à la masse d'une plaque de circuit imprimé (le câble coaxial comportant une tresse de blindage recouverte d'une gaine isolante) comprend :
- un berceau en matière plastique, intercalé entre le câble et la plaque de circuit imprimé;
- un étrier en tôle de métal soudable, comportant au moins une fourche constituant un contact à déplacement d'isolant pour établir un contact avec la tresse; cet étrier comportant de plus une pluralité de pattes insérées dans des trous de la plaque de circuit imprimé, et soudées sur des pastilles du circuit imprimé;

et, selon l'invention, les extrémités de chaque fourche de l'étrier sont orientées vers le circuit imprimé pour retenir le câble, cet étrier étant serti sur le câble mis en place sur le berceau.

Le dispositif ainsi caractérisé permet de fixer solidement un câble coaxial, puisque l'étrier est soudé sur des pastilles du circuit imprimé, et permet de relier à la masse la tresse de blindage du câble sans avoir à la dénuder, car l'étrier constitue en même temps un contact à déplacement d'isolant.

Selon une autre caractéristique, le berceau comporte : des moyens pour guider l'étrier pendant son insertion; un creux pour contenir et retenir le câble; et un pion cylindrique emboîtable dans un trou de la plaque du circuit imprimé. Le dispositif ainsi caractérisé est très facile à monter car il est permet de décomposer le montage en deux étapes. Une première étape consiste à positionner avec précision le berceau, en emboîtant le pion dans un trou de la plaque, et à fixer provisoirement le câble en le plaçant dans le creux du berceau. Une seconde étape consiste à placer avec précision l'étrier, grâce à la présence du berceau qui le guide, puis à sertir l'étrier et à le souder.

Selon une autre caractéristique, l'étrier comporte deux fourches situées de part et d'autre du berceau et chevauchant le câble. Le dispositif ainsi caractérisé assure une liaison très fiable entre la tresse de blindage et la masse, puisqu'il y a deux fourches assurant deux contacts à déplacement d'isolant. D'autre part, les deux fourches étant situées de part et d'autre du berceau, elles le maintiennent solidement et évitent toute possibilité de sortie du berceau.

Selon un mode de réalisation préférentiel, l'étrier est constitué d'une seule tôle découpée en forme de H, comportant quatre branches et une plaque médiane, repliée de telle sorte que les quatre branches sont orthogonales à la plaque centrale et sont d'un même côté par rapport à cette plaque, pour former les deux fourches. Le dispositif ainsi caractérisé est particulièrement simple et économique à réaliser.

L'invention sera mieux comprise et d'autres détails apparaîtront à l'aide de la description ci-dessous et des figures l'accompagnant :
- la figure 1 représente une vue éclatée d'un exemple de réalisation du dispositif selon l'invention;
- la figure 2 représente une vue de face du berceau, de cet exemple de réalisation;
- la figure 3 représente une vue de face de l'étrier, de cet exemple de réalisation.

L'exemple de réalisation représenté sur la figure 1 fixe un câble coaxial 2 sur une plaque de circuit imprimé 4, et relie la tresse de blindage 8 du câble 2 à la masse du circuit imprimé. Il comporte :
- un étrier 1, constitué d'une tôle, en maillechort de 0,3mm d'épaisseur, découpée en forme de H, comportant quatre branches 9, 10, 19, 20, et une plaque médiane 16, repliée de telle sorte que les quatre branches sont orthogonales à la plaque médiane 16 et sont d'un même côté par rapport à cette plaque 16, pour former deux fourches;
- un berceau 3, en nylon moulé, ayant une forme générale parallèlipèdique mais comportant un creux 13 en forme de U ayant une largeur égale au diamètre du câble coaxial 2, et comportant un pion cylindrique 14, sur le côté opposé à celui où est situé le creux 13.

La fourche constituée par les branches 19 et 20, et la fourche constituée par les branches 9 et 10, constituent chacune un contact à déplacement d'isolant qui est serti sur le câble 2, quand l'étrier 1 est monté. Ces fourches traversent la gaine isolante 7 du câble 2 et pincent la tresse 8.

Chaque branche 9, 10, 19, 20, se termine par une patte 21 constituant un picot de soudage. Les quatre pattes 21 de l'étrier 1 sont insérées dans des trous 6 de la plaque 4 de circuit imprimé et elles sont soudées sur des pastilles 22 du circuit imprimé, sur la face de la plaque 4 opposée à celle où est situé le dispositif de fixation. Les pastilles 22 sont reliées, par des liaisons non représentées, à la masse du circuit imprimé. Naturellement, dans les cas où le but est seulement de fixer le câble coaxial, il est possible de prévoir des pastilles 22 isolées de la masse du circuit imprimé.

La figure 2 représente une vue de face du berceau 3 et montre plus complètement le pion cylindrique 14 et la forme du creux 13. Le câble est représenté en pointillés. Il est maintenu dans le creux 13 par deux bossages, 11 et 12, ayant une forme cylindrique et qui constituent deux freins situés respectivement sur les deux parois du creux 13, pour retenir le câble 2 dans le creux 13, en attendant sa fixation définitive par l'étrier 1. Quand le câble a été mis en place dans le creux 13, il ne dépasse pas du creux 13, et il est retenu par la plaque médiane 16 de l'étrier 1. Le berceau 3 comporte deux faces planes, telles que la face 15, qui sont parallèles entre elles et qui sont séparées par une épaisseur égale à la distance entre les branches 19, 20, d'une part, et les branches 9, 10, d'autre part; de telle sorte, que ces faces guident avec précision l'insertion de l'étrier 1 dans les trous 6. L'étrier 1 est guidé en outre par le câble 2 qui est en place dans le berceau 3. Le montage de l'étrier 1 est donc réalisable sans tâtonner.

La figure 3 représente une vue de face de l'étrier 1, montrant les détails de réalisation de la fourche constituée des branches 19 et 20; et montrant, en pointillés, la position du câble 2 lorsque l'étrier 1 a été serti sur celui-ci. Les branches 19 et 20 délimitent une gorge en forme d'entonnoir, comportant : une embouchure 18 ayant une largeur supérieure au diamètre du câble 2 muni de sa gaine isolante 7; et une partie plus resserrée 17 ayant une largeur égale au diamètre de la tresse de blindage 8; de telle sorte que la gaine 7 est traversée par le chant des branches 19 et 20, et celui-ci vient pincer la tresse 8 pour établir un contact.

La portée de l'invention n'est pas limitée à l'exemple de réalisation décrit ci-dessus, de nombreuses variantes sont à la portée de l'homme de l'art. L'invention est applicable à la construction de tout dispositif électronique comportant des câbles coaxiaux fixés sur des plaques de circuit imprimé.

## Revendications

1. Dispositif pour fixer un câble coaxial (2), et le relier à la masse d'une plaque de circuit imprimé (4); ce câble coaxial comportant une tresse de blindage (8) recouverte d'une gaine isolante (7); ce dispositif comprenant :
- un berceau (3), en matière plastique, intercalé entre le câble (2) et la plaque de circuit imprimé (4);
- un étrier (1), en tôle de métal soudable, comportant au moins une fourche (19, 20) constituant un contact à déplacement d'isolant pour établir un contact avec la tresse (8); cet étrier comportant de plus une pluralité de pattes (21) insérées dans des trous (6) de la plaque de circuit imprimé (4), et soudées par des pastilles (22) du circuit imprimé;
caractérisé en ce que
les extrémités de chaque fourche (19, 20) dudit étrier (1) sont orientées vers le circuit imprimé (4) pour retenir le câble (2), cet étrier étant serti sur le câble mis en place sur ledit berceau (3).

2. Dispositif selon la revendication 1, caractérisé en ce que le berceau (3) comporte : des moyens (15) pour guider l'étrier (1) pendant son insertion; un creux (11 à 13) pour contenir et retenir le câble (2); et un pion cylindrique (14) emboîtable dans un trou de la plaque de circuit imprimé (4).

3. Dispositif selon la revendication 1 caractérisé en ce que l'étrier (1) comporte deux fourches (19-20, 9-10) situées de part et d'autre du berceau (13) et chevauchant le câble (2).

4. Dispositif selon la revendication 3, caractérisé en ce que l'étrier (1) est constitué d'une seule tôle découpée en forme de H, comportant quatre branches (9, 10, 19, 20) et une plaque médiane (16), repliée de telle sorte que que les quatres branches sont orthogonales à la plaque médiane et sont d'un même côté par rapport à cette plaque pour former les deux fourches (19-20, 9-10).

## Patentansprüche

1. Vorrichtung zur Befestigung eines Koaxialkabels (2) auf einer Druckschaltungsplatte (4) und zu dessen Verbindung mit der Masse dieser Platte, wobei dieses Koaxialkabel ein Abschirmungsgeflecht (8) aufweist, das mit einer Isolierhülle (7) umgeben ist, und wobei diese Vorrichtung aufweist:
- einen Kabelhalter (3) aus Kunststoffmaterial, der zwischen das Kabel (2) und die Druckschaltungsplatte (4) eingefügt ist,
- einen Bügel (1) aus schweißbarem Metallblech, der mindestens eine Gabel (19, 20) aufweist, die einen Kontakt mittels Durchdringung der Isolierung bildet, um einen Kontakt mit dem Geflecht (8) herzustellen, wobei dieser Bügel außerdem mehrere Laschen (21) aufweist, die in Löcher (6) der Druckschaltungsplatte (4) eingefügt und durch Lötpunkte (22) der Druckschaltung aufgelötet sind,
dadurch gekennzeichnet, daß die Enden jeder Gabel (19, 20) des Bügels (1) zur Druckschaltung (4) hin ausgerichtet sind, um das Kabel (2) zu halten, wobei dieser Bügel auf das Kabel aufgeklemmt ist, das auf dem Kabelhalter (3) angeordnet ist.

2. Vorrichtung nach Anspruch 1, dadurch gekennzeichnet, daß der Kabelhalter (3) Mittel (15), um den Bügel (1) während seiner Einführung zu führen, eine Vertiefung (11 bis 13), um das Kabel (2) aufzunehmen und festzuhalten, und einen zylindrischen Zapfen (14) enthält, der in ein Loch der Druckschaltungsplatte (4) eingefügt werden kann.

3. Vorrichtung nach Anspruch 1, dadurch gekennzeichnet, daß der Bügel (1) zwei Gabeln (19-20, 9-10) enthält, die sich zu beiden Seiten des Kabelhalters (13) befinden und das Kabel (2) umgreifen.

4. Vorrichtung nach Anspruch 3, dadurch gekennzeichnet, daß der Bügel (1) aus einem einzigen H-förmig ausgeschnittenen Blech besteht, das vier Zweige (9, 10, 19, 20) und eine Mittelplatte (16) aufweist und so gefaltet ist, daß die vier Zweige senkrecht zur Mittelplatte liegen und sich in Bezug auf diese Platte auf der gleichen Seite befinden, um die beiden Gabeln (19-20, 9-10) zu bilden.

## Claims

1. Device for fixing and earthing a coaxial cable (2) to a printed circuit board (4); said coaxial cable including a screen braid (8) covered by an insulative sheath (7); said device including:
- a plastics material cradle (3) disposed between the cable (2) and the printed circuit board (4);
- a solderable sheet metal stirrup (1) including at least one fork (19, 20) constituting an insulation displacement contact for making contact with the braid (8); said stirrup further including a plurality of lugs (21) inserted in holes (6) in the printed circuit board (4) and soldered to lands (22) of the printed circuit;
characterised in that
the ends of each fork (19, 20) of said stirrup (1) face towards the printed circuit (4) to retain the cable (2), said stirrup being clamped to the cable placed on said cradle (3).

2. Device according to claim 1 characterised in that the cradle (3) includes: means (15) for guiding the stirrup (1) during its insertion; a recess (11 to 13) to contain and retain the cable (2); and a cylindrical peg (14) adapted to be nested in a hole in the printed circuit board (4).

3. Device according to claim 1 characterised in that the stirrup (1) includes two forks (19-20, 9-10) one on each side of the cradle (13) and straddling the cable (2).

4. Device according to claim 3 characterised in that the stirrup (1) is cut out with an H-shape from a single sheet of metal, comprises four branches (9, 10, 19, 20) and a middle plate (16), and is bent so that the four branches are orthogonal to the middle plate and on the same side of the plate to form the two forks (19-20, 9-10).
